# EUROPÄISCHE PATENTSCHRIFT

(11) **EP 3 666 700 B1**
(45) Veröffentlichungstag und Bekanntmachung des Hinweises auf die Patenterteilung: **08.09.2021**
(21) Anmeldenummer: 19000556.1
(22) Anmeldetag: 11.12.2019
(51) Int. Cl.: B65H 19/22

(54) **VORRICHTUNG ZUM AUFWICKELN UND WICKELWECHSEL VON BAHNFÖRMIGEM MATERIAL UND EIN VERFAHREN DAFÜR**
DEVICE FOR WINDING AND WINDING REPLACEMENT FOR WEB-SHAPED MATERIAL AND METHOD FOR SAME
DISPOSITIF D'ENROULEMENT ET DE CHANGEMENT DE BOBINE DE MATÉRIAU EN FORME DE BANDE ET PROCÉDÉ CORRESPONDANT

(30) Priorität: 11.12.2018 DE 102018009632
(43) Veröffentlichungstag der Anmeldung: 17.06.2020
(73) Patentinhaber: HOSOKAWA ALPINE Aktiengesellschaft, 86199 Augsburg (DE); Hosokawa Kolb GmbH, 53859 Niederkassel (DE)
(72) Erfinder: WESTPHAL, Sebastian, 53113 Bonn (DE); DURNER, Klaus, 86343 Köningsbrunn (DE); GÖLLNER Manfred, 86399 Bodingen (DE); HOYER, Nicole, 53804 Much (DE); KAMMER, Jens Christian, 51143 Köln (DE); KLIMEK, Lothar, 86399 Bobingen (DE)
(74) Vertreter: Charrier Rapp & Liebau

(56) Entgegenhaltungen:
- EP-A1- 2 261 152
- DE-A1- 4 428 249
- DE-A1- 10 035 894
- DE-A1- 19 755 357

## Beschreibung

Die Erfindung richtet sich auf eine Vorrichtung zum Aufwickeln und Wickelwechsel von bahnförmigen Material nach dem Oberbegriff des Anspruchs 1 und ein Verfahren dafür nach dem Oberbegriff des Anspruchs 8.

Wickler werden zum Aufwickeln von bahnförmigen Materialien eingesetzt, wie beispielsweise von Kunststofffolien, Papierbahnen, Metallfolien oder Textilien. Die aufzuwickelnden Materialbahnen kommen direkt aus dem Herstellungsprozess und werden für die Weiterverarbeitung in Rollenform, sogenannte Wickel gebracht.

Wickler kommen auch für Folien z.B. aus Blasfolienanlagen zum Einsatz. Schlauchfolien werden in diesen Anlagen mit hohen Geschwindigkeiten gebildet und müssen nach dem Flachlegen ohne, dass die Produktionsgeschwindigkeit in der Anlage gedrosselt wird, kontinuierlich auf Wickel aufgewickelt werden.
Hat der Wickel eine vordefinierte Größe erreicht, muss er gewechselt werden, dies geschieht ebenfalls ohne die Produktion der endlosen Materialbahn anzuhalten oder die Produktionsgeschwindigkeit zu ändern. Hier gibt es unterschiedliche maschinenbauliche Möglichkeiten und Verfahren.

Zu den bekannten Wickelvorrichtungen zählen Wendewickler, Kontaktwickler und Zentralwickler.

Bei einem Wendewickler sind in einem Maschinengestell eine oder zwei gegenüberliegende Drehscheiben drehbar gelagert, welche mindesten zwei drehbar gelagerte Wickelstellen aufnehmen. Im Betrieb befindet sich eine erste Wickelstelle in der Wickelposition und eine zweite Wickelstelle befindet sich in einer Belade- oder Entladeposition um eine neue Wickelwelle aufzunehmen oder einen fertigen Wickel abzugeben. Hat der Wickel in der Wickelposition seine Zielgröße erreicht, wechseln die erste und die zweite Wickelstelle durch Drehen der Drehscheibe ihre Position und der nächste Wickel kann aufgewickelt werden. Nachteilig dabei ist, dass bei großen Wickeldurchmessern ein hoher Bauraum benötigt wird.

Eine Alternative zu den Wendewicklern stellen Wickler mit einer linearen Bewegung der Wickelstellen dar, dazu zählen Kontakt- und Zentralwickler

Bei den Kontaktwicklern wird der aufzuwickelnde Wickel gegen eine angetriebene Kontaktwalze gepresst, der Wickel wird nicht separat angetrieben. Bei diesen Wicklern ist eine sogenannte Vorwickelstelle notwendig.

Bei dem Zentralwickler wird der Wickel in der Wickelstelle zentral angetrieben. Er kann zugleich gegen die Kontaktwalze angepresst werden oder mit einem Spalt zur Kontaktwalze betrieben werden.

Nachteilig bei den beiden letztgenannten Wicklern ist dabei, dass bei einem Rollenwechsel eine Übergabe des Wickels von der Vorwickelstelle in die Wickelstelle notwendig ist. Dabei ist die Anpressung des Wickels an die Kontaktwalze nicht definiert, sodass unterschiedliche Wickelbedingungen entstehen.

Wickler werden für das Linkswickeln, Rechtswickeln oder für beide Arten ausgeführt. Die Aufwickelrichtung des bahnförmigen Materials hängt von den nachfolgenden Prozessschritten ab und davon, welche Folienseite für diesen Prozessschritt oben liegen muss. Durch das Links- oder Rechtswickeln kann die vorbehandelte Seite (Corona), welche in einem nachfolgenden Prozessschritt bedruckt wird, innen oder außen aufgewickelt werden. Des Weiteren ist während der Extrusion die Anordnung der Siegelschicht im Coextrusionsverbund unabhängig von einer geforderten Innen- oder Außenanordnung während des Wickelns. Die Wickelwelle weist, dann die entsprechende Drehrichtung auf.

In der DE 44 28 249 ist ein Zentralwickler offenbart. Die Wickelvorrichtung weist zwei in einem Wickelgestell angeordnete Wickelstellen auf, die im Zusammenspiel mit einer Kontaktwalze arbeiten. Die Wickelwellen der beiden Wickelstellen werden jeweils unabhängig von Motoren angetrieben. Die Wickelstellen sind auf horizontalen Führungsschienen zwischen der Wickelstelle und der Abgabestelle für den fertigen Wickel verfahrbar. Die Kontaktwalze ist motorgetrieben und absenkbar. Sie wird beim Wickelstellenwechsel vertikal nach unten zwischen der Wickelposition und einer Parkposition verfahren. Die neue Wickelwelle wird im Ruhezustand eingelegt, während sich die zweite Wickelwelle im Betriebszustand befindet.

Nachteilig bei dieser Ausführung ist, dass die Wickelwellenlagerung einen zusätzlichen Antrieb benötigt. Diese Ausführungsweise eines Zentralwickler setzt eine definierte Wickelrichtung voraus, je nach Anforderung, kann nicht zwischen einem rechts- oder linkswickeln gewählt werden.

Die EP 2 261 152 A1 offenbart einen Wickler mit einem vorderen Wicklungsbasisrahmen und einem hinteren Wicklungsbasisrahmen, die jeweils mit Wickelarmen versehen sind, die Wicklungswellen halten, um in der Lage zu sein, vertikal auf- und abzusteigen, wobei die Wickelarme an dem vorderen Wicklungsbasisrahmen und dem hinteren Wicklungsbasisrahmen angebracht sind, um zwischen dem vorderen Wicklungsbasisrahmen und dem hinteren Wicklungsbasisrahmen ausgetauscht werden zu können. Ein vorderer Kontaktrollenrahmen und ein hinterer Kontaktrollenrahmen sind jeweils mit Kontaktrollen versehen, um vertikal auf- und absteigen zu können, und die Kontaktrollen sind an dem vorderen Kontaktrollenrahmen und dem hinteren Kontaktrollenrahmen angebracht, um zwischen dem vorderen Kontaktrollenrahmen und der Rückseite ausgetauscht werden zu können. Bei diesem Wickler wird die Wicklungswelle, während sie in Druckkontakt mit der Kontaktrolle ist, vom vorderen Wicklungsbasisrahmen zum hinteren Wicklungsbasisrahmen weitergeleitet.

Die EP 1 947 043 A1 offenbart eine Wickeleinrichtung zur Aufwicklung einer kontinuierlich zulaufenden Materialbahn auf sukzessive bereitgestellte Wickelwellen unter Ausbildung von Coils der Materialbahn auf den Wickelwellen, umfassend eine drehbar in der Wickeleinrichtung gelagerte Kontaktwalze, über die die aufzuwickelnde Materialbahn fühlbar und an die Wickelwelle bzw. den sich darauf bildenden Coil abgebbar ist, eine Aufwickelstation mit einer Wickelwellenaufnahmevorrichtung zur Aufnahme und drehbaren Lagerung einer Wickelweile, wobei die Wickelwellenaufnahmevorrichtung nach Maßgabe des Durchmessers des sich auf der Wickelwelle ausbildenden Coils relativ zur Kontaktwalze aus einer Anwickelposition bis in eine Entnahmeposition verlagerbar ist und einen Drehantrieb für die aufgenommene Wickelwelle aufweist, eine Wickelwellenzuführung zur Zuführung einer gegen die mit der Materialbahn bewickelten Wickelwelle auszutauschenden neuen Wickelwelle in die Wickelwellenaufnahmevorrichtung, eine Quertrennvorrichtung zum Quertrennen der Materialbahn im Zuge eines Wickelwellenwechsels, wobei die Wickelwellenaufnahmevorrichtung zwei Wickelwellenaufnahmestationen umfasst, die jeweils einen eigenen Drehantrieb für die Wickelwellen aufweisen und unabhängig voneinander zwischen der Anwickelposition und der Entnahmeposition verfahrbar sind und die Wickelwellenaufnahmestationen abwechselnd eine aktuell zu bewickelnde Wickelwelle aufnehmen, während die jeweils andere Wickelwellenaufnahmestation in eine Einlegeposition zum Einlegen einer neuen Wickelwelle zwischen der Anwickelposition und der Entnahmeposition verfahrbar und vor Betätigung der Quertrennvorrichtung mit der aufgenommenen neuen Wickelwelle in die Anwickelposition verfahrbar ist, sowie ein Verfahren zur Durchführung eines Wickelwellenwechsels.

Folien sind hinsichtlich ihrer Schichtzahl und der Materialarten der Schichten unterschiedlich aufgebaut. Sie müssen nicht symmetrisch in ihrem Schichtenaufbau sein. Jede Blasfolie hat eine Schlauchinnenseite und eine Schlauchaußenseite. Beim Aufwickeln ist es gewünscht, dass je nach Art der Folienschichten und der Art Weiterverarbeitung der Folie, eine spezielle Seite außen oder innen liegt. Um dies zu ermöglichen ist es wichtig, dass Wickler sowohl rechts- als auch linkswickelnd ausgeführt werden.

Der Erfindung liegt daher die Aufgabe zugrunde, eine Lösung zu schaffen, die es ermöglicht einen Wickler bereit zu stellen, der das Linkswickeln als auch das Rechtswickeln ermöglicht und wobei der Wickler ohne Vorwickelstelle ausgeführt ist.

Bei einem Wickler der eingangs beschriebenen Art wird die Aufgabe erfindungsgemäß durch das Kennzeichen des Anspruchs 1 gelöst.

Der erfindungsgemäße Wickler weist eine in einem Maschinengehäuse angeordnete Wickelstelle auf. Diese Wickelstelle weist zwei Zentralantriebe auf, die abwechselnd zum Einsatz kommen.

Die Zentralantriebe sind, je einer auf einer Seite, des Maschinengehäuses angeordnet. Diese wirken mit einer angetriebenen Wickelwellenführung zusammen. Der jeweilige Zentralantrieb wird mit der angetriebenen Wickelwellenführung gekoppelt und zwischen einer Parkposition und einer Wickelposition auf Führungen verfahren. Die Zentralantriebe werden abwechselnd genutzt. Der Zentralantrieb in Nutzung wird mit der Wickelwellenführung gekoppelt, der zweite Zentralantrieb wird fest in seine Warteposition gekoppelt.

In eine Ausführungsform der Erfindung sind die Zentralantriebe an der Außenseite des Maschinengestells angeordnet und wirken mit der innerhalb angeordneten Wickelwellenführung zusammen, die sich auf im Wesentlichen horizontalen Führungen, idealerweise auf horizontalen Führungen, bewegt.
In einer bevorzugten Ausführungsform liegt die Wickelwelle dabei zusätzlich auf einer Abstützung die parallel und oberhalb der Wickelwellenführung angeordnet ist. Bevorzugt wird der Zentralantrieb in Warteposition am Maschinengehäuse oder einem separaten Gestell eingekoppelt.

In der Wickelposition wirkt eine Kontaktwalzeneinheit mit der Wickelwelle bzw. dem Wickel zusammen. Die Kontaktwalzeneinheit ist verfahrbar ausgelegt, z.B. pneumatisch oder elektrisch. Sie ist im Wesentlichen horizontal zwischen der Wickelposition und einer Kontaktwalzen-Parkposition verfahrbar. Die Kontaktwalzeneinheit umfasst die Kontaktwalze, eine Führung und die Anpressung. Alternativ kann der Wickel auch mit Spalt aufgewickelt werden, dann presst die Kontaktwalze nicht an den Wickel, die Folie läuft über die Kontaktwalze.

Oberhalb und unterhalb der Kontaktwalzeneinheit sind Trenneinrichtungen angeordnet. Sie haben zwei Funktionen. Zum einen heben oder senken sie die Folienbahn beim Wickelwechsel, um die neue Wickelwelle in die Wickelstartposition zu bringen, zum anderen trennen sie die Folienbahn im Verlauf des Wickelwellenwechselvorgangs. Das Trennen und Heben kann auch in getrennten Vorrichtungen realisiert werden, sodass oberhalb und unterhalb der Kontaktwalzeneinheit je eine Hebe- oder Senkeinheit und einer getrennten Trenneinrichtungen angeordnet sind.

Die Vorrichtung weist weiterhin eine Wickelwellentransporteinheit für die neu eingelegten Wickelwellen auf. Sie ist im Wesentlichen vertikal ausgeführt und im Bereich zwischen Wickelwellenführung und Kontaktwalzeneinheit angeordnet. Je nach Wickelrichtung wird die neue Wickelwelle von oben oder von unten über die Wickelwellentransporteinheit zur Wickelebene über oder unter die Folienbahn transportiert.

Für den Fall, dass der Wickel rechtsdrehend aufgewickelt wird, wird die neue Wickelwelle von unten mit Hilfe der Wickelwellentransporteinheit auf die Wickelebene gefahren.
Für den Fall, dass der Wickel linksdrehend aufgewickelt werden soll, wird die Wickelwelle von oben in die Wickelwellentransporteinheit eingelegt und mit ihr herab auf die Wickelebene gefahren.

In einer bevorzugten Ausführungsform können die neuen Wickelwellen über weitere Wickelwellentransporteinheiten zur erstgenannten Wickelwellentransporteinheit herantransportiert werden und an diese übergeben werden, damit diese sie in Richtung Wickelebene transportiert.

Alternativ werden die Wickelwellen seitlich in die Maschine geführt und in die Wickelwellentransporteinheit gelegt.

Bei einem Verfahren zum Aufwickeln und Wickelwechsel wird die Aufgabe erfindungsgemäß durch das Kennzeichen des Anspruchs 8 gelöst.

Bei den erfindungsgemäßen Verfahren wird im Wickelbetrieb eine Wickelwelle von einem ersten Zentralantrieb und der Wellenwickelführung aufgenommen. Der Zentralantrieb treibt die Wickelwelle an und die Folienbahn, die über eine Kontaktwalze zur Wickelwelle geführt ist, wird auf die Wickelwelle gewickelt. Die Kontaktwalze wird an den Wickel angepresst. Dafür ist die Kontaktwalze verfahrbar ausgeführt. Der Wickel verfährt, während sein Durchmesser anwächst, mit dem Zentralantrieb und der Wickelwellenführung in Richtung Rollenausgabevorrichtung, von der Kontaktwalze weg. Dabei presst die Kontaktwalze permanent gegen den Wickel, damit keine Luft mit eingewickelt wird, die Folie nicht verläuft und damit bei definierter Anpresskraft eine gleichmäßige Rollenqualität gewährleisten kann. Der Wickel wird bis zum Erreichen des Zieldurchmessers aufgewickelt.

Ist der Zieldurchmesser des Wickels erreicht wird der Wickelwechsel vorbereitet. Zunächst werden die Wickelwellenzuführung und der Wickelwellenwechsel für den Fall des Rechtswickelns beschrieben.
Eine neue Wickelwelle wird in die Wickelwellentransporteinrichtung eingelegt und nach oben in eine erste Parkposition vor der Wickelebene geführt.

Der fertige Wickel mit dem ersten Zentralantrieb und der Wickelwellenführung wird in Richtung der Ablegearme der Rollenausgabevorrichtung verfahren.
Diese Bewegung wird durch Antriebe an der Wickelwellenführung erreicht. In der vorderen Position koppelt der Zentralantrieb von der Wickelwellenführung ab und wird fest an seine Endposition gekoppelt, z.B. an die Maschinengehäusewand. Dabei treibt der Zentralantrieb den Wickel weiter an. Die Kontaktwalzeneinheit fährt ein Stück nach hinten, von der Wickelposition weg. Nun entkoppelt sich der zweite Zentralantrieb, auf der gegenüberliegenden Seite des ersten Zentralantriebs, von seiner Parkposition ab und koppelt sich mit der Wickelwellenführung. Die Wickelwellenführung und der mit ihr gekoppelte zweite Zentralantrieb fahren in Richtung Kontaktwalzeneinheit zur Wickelposition.

Die Wickelposition stellt keinen festen Ort dar, sondern ist jene Position, in der der Zentralantrieb im Zusammenspiel mit der Kontaktwalze das bahnförmige Material auf den Wickel aufwickelt. Die Position wandert mit zunehmendem Wickeldurchmesser auf den Führungen immer weiter in Richtung zur Rollenausgabevorrichtung.

Die neue Wickelwelle wird nun mit der Wickelwellentransporteinheit von der ersten Parkposition weiter nach oben in Richtung Wickelebene in eine zweite Parkposition gefahren. Die untere Trenneinrichtung wird als Anhebevorrichtung in den Folienverlauf geschwenkt und die Folienbahn angehoben um Platz für die neue Wickelwelle zu schaffen. Die Wickelwellenführung fährt mit dem zweiten Zentralantrieb in eine Wickelstartposition. Die neue Wickelwelle wird von der zweiten Parkposition weiter nach oben in die Wickelstartposition gefahren. Die Wickelwelle wird nun mit dem zweiten Zentralantrieb und der Wickelwellenführung gekoppelt und zusammen in die Wickelposition bewegt. Nun treibt der zweite Zentralantrieb die Wickelwelle an.

Die Aufnahme für die Wickelwelle der Wickelwellentransporteinheit wird nach unten gefahren, die Kontaktwalzeneinheit fährt an die Wickelwelle, die untere Trenneinrichtung schwenkt in die Schneidposition und die Folie wird getrennt. Diese Schritte laufen je nach Ausführung sehr zeitnah oder auch gleichzeitig ab.
Die Folie wird nun durch den zweiten Zentralantrieb auf die neue Wickelwelle gewickelt.

Die Restmaterialbahn wird durch den ersten Zentralantrieb auf den fertigen Wickel gewickelt. Der erste Zentralantrieb wird von dem fertigen Wickel entkoppelt und der fertige Wickel wird über die Rollenausgabevorrichtung aus dem Wickler entlassen. Die Rollenausgabevorrichtung kann hydraulisch ausgeführt sein.

Nachfolgend werden die Wickelwellenzuführung und der Wickelwellenwechsel für den Fall des Linkswickelns beschrieben.
Eine neue Wickelwelle wird oben in die Wickelwellentransporteinheit eingelegt und fährt in eine erste Parkposition über der Wickelebene. Der fertige Wickel mit Zentralantrieb fährt mittels Wickelwellenführung in Richtung
Rollenausgabevorrichtung, wird vor die Ablegearme dieser abgelegt und der erste Zentralantrieb entkoppelt sich von der Wickelwellenführung und koppelt in seine Parkposition während er weiter wickelt. Die neue Wickelwelle wird in eine etwas tiefere Parkposition oberhalb der Wickelebene verfahren. Die Kontaktwalze fährt von ihrer Wickelposition nach hinten. Die obere Trenneinrichtung schwenkt nach unten und drückt die Materialbahn ein Stück nach unten. Der zweite Zentralantrieb koppelt aus seiner Parkposition aus und in die Wickelwellenführung ein und verfährt in Richtung Wickelposition. Die neue Wickelwelle hat jetzt ausreichend Platz und wird in die Wickelstartposition verfahren. Die Wickelwelle wird mit dem zweiten Zentralantrieb und der Wickelwellenführung gekoppelt. Der Zentralantrieb treibt die Wickelwelle an.

Nun bewegen sich Wickelwellenführung mit dem zweiten Zentralantrieb und der neuen Wickelwelle in die Wickelposition.
Die Aufnahme für die Wickelwelle der Wickelwellentransporteinheit wird nach unten gefahren. Die obere Trenneinrichtung fährt zurück in ihre obere Parkposition, die Kontaktwalze fährt an die neue Wickelwelle. Die untere Trenneinrichtung schwenkt ein und die Materialbahn wird getrennt. Diese Schritte laufen je nach Ausführung sehr zeitnah oder auch gleichzeitig ab.
Der neue Wickel wird aufgewickelt und der fertige Wickel verlässt über die Rollenausgabevorrichtung den Wickler.

Die Funktionen Heben oder Drücken und Schneiden der Trenneinrichtungen können auch in separaten Vorrichtungen, sowohl beim Links- als auch beim Rechtswickeln realisiert werden.

Alternativ kann der Wickler auch für das Wickeln mit Spalt konzipiert sein, dann entfällt das Anpressen der Kontaktwalze an den Wickel.

Ein solcher Wickler ermöglicht ein permanentes Wickeln ohne dass sich die Wickelbedingungen durch unerwünschte äußere Störungen ändern. Die Materialbahn wird von Anfang an unter definierten Bedingungen wie Bahnspannung und Kontaktdruck gewickelt und erfährt keine Störungen durch äußere Einflüsse, wie sie sonst an Vorwickelstellen entstehen, durch die Übergabe des Wickels von der Vorwickelstelle auf die Wickelstelle. Der Wickel besitzt einen stabilen Wickelkern und es entstehen keine Unterschiede zwischen verschiedenen Wickellagen, da auf eine Vorwickelstelle verzichtet wird. Außerdem ermöglicht der Wickler das Links- und Rechtswickeln.

Weitere Einzelheiten, Merkmale und Vorteile des Gegenstandes der Erfindung ergeben sich aus den Unteransprüchen sowie aus der nachfolgenden Beschreibung der zugehörigen Zeichnungen, in denen - beispielhaft - ein bevorzugtes Ausführungsbeispiel der Erfindung dargestellt ist.

In den Zeichnungen zeigt:
Figur 1 : eine Seitenansicht des erfindungsgemäßen Wicklers
Figur 2 : eine Seitenansicht des Wicklers beim Wickelwechsel für den Fall des Rechtswickelns
Figur 3 : eine Seitenansicht des Wicklers beim Wickelwechsel für den Fall des Linkswickelns

In Figur 1 ist eine bevorzugte Ausführungsform des erfindungsgemäßen Wicklers (1) zum Aufwickeln und Wickelwechsel von Folienbahnen, speziell Schlauchfolien, dargestellt.
Der Wickler (1) weist ein Maschinengehäuse (2) auf. In einem Bereich des Wicklers (1) sind beidseitig außen am Maschinengehäuse (2) ein erster Zentralantrieb (3) und eine zweiter Zentralantrieb (4) auf Führungen (5) angeordnet. Auf gleicher Höhe auf der Innenseite des Maschinengehäuses (2) ist eine angetriebene Wickelwellenführung (6) angeordnet. Diese wirkt zusammen mit den Zentralantrieben (3) oder (4) und bewegt diese auf den horizontalen Führungen (5) vor und zurück. Die Zentralantriebe (3) und (4) nehmen Wickelwellen auf.

Auf einer Seite der Führungen (5), in der Figur 1 rechts, ist eine Rollenausgabevorrichtung (14) angeordnet, während auf der anderen Seite der Führungen (5), in der Figur 1 links, eine vertikale Wellentransporteinheit (8) und eine Kontaktwalzeneinheit (9) angeordnet ist. Oberhalb und parallel zu den Führungen (5) ist eine Abstützung (13) für die Wickelwellen angeordnet.
Unterhalb dieser Baueinheit ist eine horizontale Wickelwellentransporteinheit (7) angeordnet, die neue Wickelwellen aufnimmt und unterhalb der Wickelwellenführung (6) in Richtung einer zweiten vertikalen Wickelwellentransporteinheit (8) transportiert, welche diese nach oben in Richtung Wickelposition transportiert. Die vertikale Wickelwellentransporteinheit (8) kann auch neue Wickelwellen von oben aufnehmen und nach unten in Richtung Wickelposition transportieren, wenn die Wickel in entgegengesetzter Wickelrichtung aufgewickelt werden sollen.
In einem zweiten Bereich des Maschinengehäuses (2) (in der Figur 1 links) auf Höhe der Führungen (5) ist eine Kontaktwalzeneinheit (9) angeordnet. Sie wirkt mit der Wickelwelle (15) bzw. dem sich bildenden Wickel (17) zusammen. Sie ist hier beispielsweise pneumatisch verfahrbar ausgeführt. Dahinter wiederum ist eine Umlenkwalze (10) angeordnet. Unter- und oberhalb der Kontaktwalzeneinheit (9) bzw. der Wickelebene ist je eine Trenneinrichtung (11, 12) angeordnet. Sie haben die Funktion die Folienbahn zu heben, zu senken oder zu trennen.
Auf der die Kontaktwalzeneinheit (9) aufnehmenden entgegengesetzten Seite des Maschinengestells (2) im Anschluss an die Führungen (5) (in der Figur 1 rechts) ist die hydraulische Rollenausgabevorrichtung (14) angeordnet.

Mit Hilfe der Figur 1 wird zunächst das Aufwickeln einer Folienbahn beschrieben. Die Wickelwelle (15) ist mit einem an der Außenwand des Maschinengehäuses (2) angeordneten ersten Zentralantrieb (3), und der innen am Maschinengehäuse (2) angeordneten angetriebenen Wickelwellenführung (6) gekoppelt. Dieser erste Zentralantrieb (3) wickelt, die Folienbahn (16) in der Wickelposition (WP), die über die Umlenkrolle (10) in den Wickler (1) geführt wird, auf. Dabei drückt die Kontaktwalzeneinheit (9) an die Wickelwelle (15) bzw. an den Wickel (17). Mit wachsendem Durchmesser bewegt sich der Wickel (17) mit der Wickelwellenführung (6) und dem ersten Zentralantrieb (3) in Richtung Rollenausgabevorrichtung (14). Dabei liegt die Wickelwelle auf einer beidseitig am Maschinengehäuse (2) angeordneten Abstützung (13) auf.

Hat der Wickel (17) sein Zieldurchmesser erreicht, wird der Wickelwellenwechsel vorbereitet.

Der Wickelwechsel wird nun zunächst für das Rechtswickeln an Figur 2 beschrieben. Dafür wird eine neue Wickelwelle (18) in die unten angeordnete horizontale Wickelwellentransporteinheit (7) eingelegt und in Richtung zur vertikalen Wickelwellentransporteinheit (8) transportiert, an diese übergeben und nach oben in eine Parkposition 1 (PP1) verfahren. Der erste Zentralantrieb (3) und die Wickelwellenführung (6) verfahren den fertigen Wickel (17) in Richtung der Ablegearme (19) der Rollenausgabevorrichtung (14). Der zweite Zentralantrieb (4) steht in seiner Parkposition (PP) (hier nicht gezeigt). Nun wird die Kontaktwalzeneinheit (9) horizontal von dem Wickel (17) weg (in der Figur 2 nach links), aus ihrer Wickelposition gefahren. Die neue Wickelwelle (18) wird von der Parkposition 1 (PP1) weiter nach oben in die Parkposition 2 (PP2) verfahren. Der erste Zentralantrieb (3) des fertigen Wickels (17) entkoppelt sich von der Wickelwellenführung (6) und koppelt sich außen an die Maschinengehäusewand (2) in seine Parkposition PP und dreht dabei weiter den Wickel (17). Diese Schritte laufen teilweise zeitgleich ab. Der zweite Zentralantrieb (4) entkoppelt sich aus seiner Parkposition (PP) an der Maschinengehäusewand (2) und koppelt sich mit der Wickelwellenführung (6) und wird in Richtung Kontaktwalzeneinheit, in eine Wickelstartposition verfahren (vgl. Figur 1). Die untere Trenneinrichtung (12) wird in die Folienbahn (16) geschwenkt und hebt diese an, damit die neue Wickelwelle (18) von der Parkposition 2 (PP2) in die Wickelstartposition verfahren kann. Nun verfährt die Wickelwellenführung (6) mit dem zweiten Zentralantrieb (4) in die Wickelstartposition in der die neue Wickelwelle (18) liegt und der zweite Zentralantrieb (4) koppelt sich mit der Wickelwelle (18) und treibt die Wickelwelle (18) an.
Der Haken (20) der vertikalen Wickelwellentransporteinheit fährt nach unten. Die Wickelwellenführung mit dem zweiten Zentralantrieb und der Wickelwelle verfahren in die Wickelposition (WP). Die untere Trenneinrichtung (12) schwenkt in die Schneidposition. Die Kontaktwalzeneinheit (9) fährt an die neue Wickelwelle (18). Die Folienbahn (16) wird getrennt und die untere Trenneinrichtung (12) schwenkt zurück. Der neue Wickel wird gebildet. Diese Schritte können sehr zeitnah aber auch zeitgleich ausgeführt sein.
Der fertige Wickel (17) kann nun über die Rollenausgabevorrichtung (14) aus dem Wickler (1) entlassen werden.

Der Wickelwechsel wird nun für das Linkswickeln an Figur 3 beschrieben. Es wird von der Situation ausgegangen, dass der in dem Wickler (1) im Aufwickeln befindliche Wickel (17) mit dem ersten Zentralantrieb (3) aufgewickelt wird. Für das Linkswickeln von Folienbahnen wird die neue Wickelwelle (18) von oben in die vertikale Wickelwellentransporteinheit (8) eingelegt und in eine Parkposition 1 (PP1), oberhalb der Wickelebene verfahren. Der erste Zentralantrieb (3) und die Wickelwellenführung (6) verfahren den fertigen Wickel (17) vor die Ablegearme (19) der Rollenausgabevorrichtung (14). Der zweite Zentralantrieb (4) steht in seiner Parkposition PP. Nun wird die Kontaktwalzeneinheit (9) von dem Wickel (17) weg (in der Figur 1 nach links) aus ihrer Wickelposition gefahren. Die neue Wickelwelle (18) wird von der Parkposition 1 (PP1) weiter in Richtung Wickelebene in die Parkposition 2 (PP2) verfahren. Der erste Zentralantrieb (3) des vollen Wickels (17) entkoppelt sich von der Wickelwellenführung (6) und koppelt sich außen an die Maschinengehäusewand (2) in seine Parkposition (PP). Diese Schritte laufen teilweise zeitgleich ab. Der zweite gegenüberliegende Zentralantrieb (4) entkoppelt sich aus seiner Parkposition (PP) in der Maschinengehäusewand (2) und koppelt sich mit der Wickelwellenführung (6) und beide fahren in Richtung Kontaktwalzeneinheit (9), in die Wickelstartposition (vgl. Figur 3). Die obere Trenneinrichtung (11) wird in die Folienbahn (16) geschwenkt und drückt die Folienbahn (16) nach unten, damit die neue Wickelwelle (18) von der Parkposition 2 (PP2) in die Wickelstartposition verfahren kann. Nun verfährt die Wickelwellenführung (6) mit dem zweiten Zentralantrieb (4) in die Wickelstartposition in der die neue Wickelwelle (18) liegt und der zweite Zentralantrieb (4) koppelt sich mit der Wickelwelle (18) und treibt die Wickelwelle (18) an.
Der Haken (20) der vertikalen Wickelwellentransporteinheit (8) fährt nach unten. Die Wickelwellenführung, der zweite Zentralantrieb und die neue Wickelwelle verfahren in die Wickelposition (WP). Die obere Trenneinrichtung (11) schwenkt zurück. Die untere Trenneinrichtung (12) schwenkt nach oben in die Schneideposition. Die Kontaktwalzeneinheit (9) fährt an die neue Wickelwelle (18). Die Folienbahn (16) wird getrennt und die untere Trenneinrichtung (12) schwenkt zurück. Diese Schritte können sehr zeitnah aber auch zeitgleich ausgeführt sein.

Der neue Wickel wird gebildet. Der fertige Wickel (17) kann nun über die Rollenausgabevorrichtung (14) aus dem Wickler (1) entlassen werden.

### Bezugszeichen

- 1: Wickler
- 2: Maschinengehäuse
- 3, 4: Zentralantriebe
- 5: Führungen
- 6: angetriebene Wickelwellenführung
- 7: horizontale Wickelwellentransporteinheit
- 8: vertikalen Wickelwellentransporteinheit
- 9: Kontaktwalzeneinheit
- 10: Umlenkwalze
- 11, 12: Anhebe- und Trenneinrichtung
- 13: Abstützung
- 14: hydraulische Rollenausgabevorrichtung
- 15: Wickelwelle
- 16: Folienbahn
- 17: Wickel
- 18: neue Wickelwelle
- 19: Ablegearme
- 20: Haken
- PP: Parkposition
- PP 1: Parkposition 1
- PP 2: Parkposition 2
- WP: Wickelposition

## Patentansprüche

1. Vorrichtung (1) zum Aufwickeln und Wickelwechsel von bahnförmigen Materialien umfassend
- ein Maschinengehäuse (2) mit Führungen (5) für eine Wickelwellenführung (6),
- zwei unabhängig voneinander antreibbare Zentralantriebe (3, 4) zum Antreiben von Wickelwellen (15),
- eine Kontaktwalzeneinheit (9), welche mit den durch den jeweiligen Zentralantrieb (3, 4) angetriebenen Wickelwelle (15) in der Wickelposition (WP) zusammenwirkt,
- Trenneinrichtungen (11, 12) zum Trennen des bahnförmigen Materials (16),
- Wickelwellentransporteinheiten (7, 8) zum Zuführen neuer Wickelwellen (18) für den Wickelwellenwechsel,
- eine Rollenausgabevorrichtung (14)
**dadurch gekennzeichnet,**
- **dass** eine antreibbare Wickelwellenführung (6), welche mit je einem der Zentralantriebe (3, 4) zusammenwirkt und diesen auf den im Wesentlichen horizontalen Führungen (5) zwischen einer Parkposition (PP) und einer Wickelposition (WP) verfährt,
- **dass** die Zentralantriebe (3, 4) an der Außenseite des Maschinengehäuses (2) angeordnet sind und mit der innerhalb des Maschinengehäuses (2) angeordneten Wickelwellenführung (6) zusammenwirken,
- **dass** für einen Wickelwellenwechsel die Wickelwellenführung (6) zusammen mit einem ersten Zentralantrieb (3), welcher den fertigen Wickel (17) auf einer Wickelwelle (15) antreibt, von der Wickelposition (WP) in die Parkposition (PP) verfahrbar ist,
- **dass** der erste Zentralantrieb (3) von der Wickelwellenführung (6) entkoppelbar und in seine Parkposition (PP) einkoppelbar ist,
- **dass** ein zweiter Zentralantrieb (4) mit der Wickelwellenführung (6) koppelbar und von seiner Parkposition (PP) in die Wickelposition (WP) verfahrbar ist, wo der zweite Zentralantrieb (4) mit einer neuen Wickelwelle (18) koppelbar und antreibbar ist,
- **dass** die Kontaktwalzeneinheit (9) in Richtung der neuen Wickelwelle (18) verfahrbar ist und mit dieser zusammenwirkt,
- und **dass** das bahnförmige Material (16) durch die Trenneinrichtung (11, 12) abtrennbar ist und zu einem neuen Wickel aufwickelbar ist.

2. Vorrichtung (1) nach Anspruch 1, **dadurch gekennzeichnet, dass** die neue Wickelwelle (18) für ein Rechtswickeln des bahnförmigen Materials (16) von unten über eine Wickelwellentransporteinheit (8) in die Wickelposition (WP) transportierbar ist.

3. Vorrichtung (1) nach Anspruch 1 oder 2, **dadurch gekennzeichnet, dass** die neue Wickelwelle (18) für ein Linkswickeln des bahnförmigen Materials (16) von oben über eine Wickelwellentransposteinheit (8) in die Wickelposition (WP) transportierbar ist.

4. Vorrichtung (1) nach Anspruch 1, 2 oder 3, **dadurch gekennzeichnet, dass** die Trenneinheiten (11, 12) oberhalb und unterhalb der Wickelposition (WP) der Wickelwelle (18) angeordnet sind und wahlweise ein Anheben, ein Absenken sowie ein Trennen des bahnförmigen Materials (16) ausführen.

5. Vorrichtung (1) nach Anspruch 4, **dadurch gekennzeichnet, dass** für ein Rechtswickeln das bahnförmige Material (16) mittels der unteren Trenneinheit (12) anhebbar ist und durchtrennbar ist.

6. Vorrichtung (1) nach Anspruch 5, **dadurch gekennzeichnet, dass** für ein Linkswickeln das bahnförmige Material (16) mittels einer oberen Trenneinheit (11) herunterdrückbar ist und mit Hilfe einer unteren Trenneinrichtung (12) durchtrennbar ist.

7. Vorrichtung (1) nach einem der vorangegangenen Ansprüche, **dadurch gekennzeichnet, dass**
das bahnförmige Material (16) Folienbahnen, Verbundfolienbahnen oder Schlauchfolien sind.

8. Verfahren zum Aufwickeln und Wickelwechsel von bahnförmigem Material (16) mit dem Schritt:
- Aufwickeln des bahnförmigen Materials (16) auf einer ersten Wickelwelle (15), welche durch einen ersten Zentralantrieb (3) angetrieben wird, wobei der erste Zentralantrieb (3) mit einer angetriebenen Wickelwellenführung (6) zusammen wirkt, wobei zum Aufwickeln des Wickels (17) die Wickelwelle (15) mit einer Kontaktwalzeneinheit (9) zusammen wirkt
**dadurch gekennzeichnet, dass**
der Wickelwechsel die weiteren Schritte umfasst:
- bewegen des fertigen Wickels (17), welcher von dem ersten Zentralantrieb (3) angetrieben wird, mit Hilfe einer antreibbaren Wickelwellenführung (6) aus der Wickelposition (WP), in eine Parkposition (PP),
- entkoppeln des ersten Zentralantriebes (3) von der Wickelwellenführung (6) und einkoppeln in seine Parkposition (PP), wobei der erste Zentralantrieb (3) den Wickel (17) weiter antreibt,
- koppeln der Wickelwellenführung (6) mit einem zweiten Zentralantrieb (4) und verfahren des zweiten Zentralantriebs (4) aus seiner Parkposition (PP) in die Wickelposition (WP),
- koppeln des zweiten Zentralantriebs (4) mit einer neuen Wickelwelle (18) und antreiben der neuen Wickelwelle (18),
- verfahren der Kontaktwalzeneinheit (9) in Richtung Wickelwelle (18)
- trennen des bahnförmigen Materials (16) durch Trenneinrichtungen (11, 12) und aufwickeln des neuen Wickels,
- ablegen des fertigen Wickels (17) mit Hilfe einer Rollenausgabevorrichtung (14),
- wobei die Zentralantriebe (2, 3) an einer Außenseite eines Maschinengehäuses (2) mit im Wesentlichen horizontalen Führungen Führungen (5) für die Wickelwellenführung (6) angeordnet sind, und die Wickelwellenführung (6) innerhalb des Maschinengehäuses (2) angeordnet ist.

9. Verfahren nach Anspruch 8, **dadurch gekennzeichnet, dass** eine neue Wickelwelle (18) für ein Rechtswickeln des bahnförmigen Materials (16) von unten über eine Wickelwellentransporteinheit (8) in die Wickelposition (WP) gefahren wird.

10. Verfahren nach Anspruch 8 oder 9, **dadurch gekennzeichnet, dass** eine neue Wickelwelle (18) für ein Linkswickeln des bahnförmigen Materials (16) von oben über eine Wickelwellentransporteinheit (8) in die Wickelposition (WP) gefahren wird.

11. Verfahren nach Anspruch 10, **dadurch gekennzeichnet, dass** beim Linkswickeln des bahnförmigen Materials die oberhalb der Wickelposition (WP) angeordnete Trenneinheit (11) in das bahnförmige Material (16) einschwenkt und dieses herunterdrückt, die Wickelwelle (18) in die Wickelposition (WP) verfahren wird, die Kontaktwalzeneinheit (9) in die Wickelposition (WP) verfahren wird und die obere Trenneinrichtung (11) zurückschwenkt, dann die untere Trenneinheit (12) in das bahnförmigen Material (16) einschwenkt und die Bahn abtrennt.

12. Verfahren nach Anspruch 11, **dadurch gekennzeichnet, dass** beim Rechtswickeln des bahnförmigen Materials (16) die unterhalb der Wickelposition (WP) angeordnete Trenneinrichtung (12) in das bahnförmige Material (16) einschwenkt und dieses anhebt, die Wickelwelle (18) in die Wickelposition (WP) verfahren wird, die Kontaktwalzeneinheit (9) in die Wickelposition (WP) verfahren wird und die untere Trenneinrichtung (12) in die Schneidposition schwenkt und die Bahn abtrennt.

13. Verfahren nach einem oder mehreren der Ansprüche 8 bis 12, **dadurch gekennzeichnet, dass**
das Verfahren in einer Vorrichtung (1) nach den Ansprüchen 1 bis 7 durchgeführt wird.

14. Verfahren nach einem oder mehreren der Ansprüche 8 bis 13, **dadurch gekennzeichnet, dass**
das bahnförmige Material (16) Folienbahnen, Verbundfolienbahnen oder Schlauchfolien sind.

## Claims

1. Device (1) for winding and reel change of web-like materials comprising
- a machine housing (2) with guides (5) for a reel shaft guide (6),
- two central drives (3, 4) drivable independently of one another to drive reel shafts (15),
- a contact roller unit (9) which cooperates with the reel shaft (15) driven by the respective central drive (3, 4) in the winding position (WP),
- separating devices (11, 12) for separating the web-like material (16),
- reel shaft transport units (7, 8) to feed new reel shafts (18) for reel shaft change,
- a roller issuing device (14),
**characterised in that**
- a drivable reel shaft guide (6), which cooperates with in each case one of the central drives (3, 4) and moves them on the substantially horizontal guides (5) between a parking position (PP) and a winding positions (WP),
- **in that** the central drives (3, 4) are arranged on the outer side of the machine housing (2) and cooperate with the reel shaft guide (6) arranged within the machine housing (2),
- **in that** for a reel shaft change, the reel shaft guide (6) together with a first central drive (3), which drives the finished reel (17) on a reel shaft (15), can be moved from the winding position (WP) to the parking position (PP),
- **in that** the first central drive (3) can be uncoupled from the reel shaft guide (6) and can be coupled into its parking position (PP),
- **in that** a second central drive (4) can be coupled to the reel shaft guide (6) and can be moved from its parking position (PP) into the winding position (WP) where the second central drive (4) can be coupled to a new reel shaft (18) and can be driven,
- **in that** the contact roller unit (9) can be moved in the direction of the new reel shaft (18) and cooperates with the latter,
- and **in that** the web-like material (16) can be severed by the separating device (11, 12) and can be wound to form a new reel.

2. Device (1) according to claim 1, **characterised in that** the new reel shaft (18) for right-hand winding of the web-like material (16) can be transported from below via a reel shaft transport unit (8) into the winding position (WP).

3. Device (1) according to claim 1 or 2, **characterised in that** the new reel shaft (18) for left-hand winding of the web-like material (16) can be transported from above via a reel shaft transport unit (8) into the winding position (WP).

4. Device (1) according to claim 1, 2 or 3, **characterised in that** the separating units (11, 12) are arranged above and below the winding position (WP) of the reel shaft (18) and execute alternatively raising, lowering and separating of the web-like material (16).

5. Device (1) according to claim 4, **characterised in that** for right-hand winding, the web-like material (16) can be raised and cut through by means of the lower separating unit (12).

6. Device (1) according to claim 5, **characterised in that** for left-hand winding, the web-like material (16) can be pressed downwards by means of an upper separating unit (11) and can be cut through with the aid of a lower separating device (12).

7. Device (1) according to one of the preceding claims, **characterised in that** the web-like material (16) constitutes film webs, composite film webs or tubular films.

8. Method for winding and reel change of web-like material (16) having the step:
- winding the web-like material (16) on a first reel shaft (15) which is driven by a first central drive (3), wherein the first central drive (3) cooperates with a driven reel shaft guide (6), wherein for winding the reel (17), the reel shaft (15) cooperates with a contact roller unit (9),
**characterised in that**
the reel change comprises the further steps:
- moving the finished reel (17), which is driven by the first central drive (3), with the aid of a drivable reel shaft guide (6) from the winding position (WP) into a parking position (PP),
- uncoupling the first central drive (3) from the reel shaft guide (6) and coupling it into its parking position (PP), wherein the first central drive (3) continues to drive the reel (17),
- coupling the reel shaft guide (6) to a second central drive (4) and moving the second central drive (4) from its parking position (PP) into the winding position (WP),
- coupling the second central drive (4) to a new reel shaft (18) and driving the new reel shaft (18),
- moving the contact roller unit (9) in the direction of the reel shaft (18),
- separating the web-like material (16) using separating devices (11, 12) and winding the new reel,
- depositing the finished reel (17) with the aid of a roller issuing device (14),
- wherein the central drives (2, 3) are arranged on an outer side of a machine housing (2) with substantially horizontal guides (5) for the reel shaft guide (6), and the reel shaft guide (6) is arranged within the machine housing (2).

9. Method according to claim 8, **characterised in that** a new reel shaft (18) for right-hand winding of the web-like material (16) is moved from below via a reel shaft transport unit (8) into the winding position (WP).

10. Method according to claim 8 or 9, **characterised in that** a new reel shaft (18) for left-hand winding of the web-like material (16) is moved from above via a reel shaft transport unit (8) into the winding position (WP).

11. Method according to claim 10, **characterised in that** during left-hand winding of the web-like material, the separating unit (11) arranged above the winding position (WP) falls in with the web-like material (16) and presses it downwards, the reel shaft (18) is moved into the winding position (WP), the contact roller unit (9) is moved into the winding position (WP) and the upper separating device (11) pivots back, then the lower separating unit (12) falls in with the web-like material (16) and severs the web.

12. Method according to claim 11, **characterised in that** during right-hand winding of the web-like material (16), the separating device (12) arranged below the winding position (WP) falls in with the web-like material (16) and raises it, the reel shaft (18) is moved into the winding position (WP), the contact roller unit (9) is moved into the winding position (WP) and the lower separating device (12) pivots into the cutting position and severs the web.

13. Method according to one or more of claims 8 to 12, **characterised in that** the method is carried out in a device (1) according to claims 1 to 7.

14. Method according to one or more of claims 8 to 13, **characterised in that** the web-like material (16) constitutes film webs, composite film webs or tubular films.

## Revendications

1. Dispositif (1) d'enroulement et de changement de bobine de matériaux en forme de bande, comprenant
- un carter de machine (2) avec des guidages (5) pour un guidage d'arbre de bobine (6),
- deux entraînements centraux (3, 4) pouvant être entraînés indépendamment l'un de l'autre pour entraîner des arbres d'enroulement (15),
- une unité de cylindre de contact (9), laquelle coopère, dans la position d'enroulement (WP), avec l'arbre d'enroulement (15) entraîné par l'entraînement central (3, 4) respectif,
- des systèmes de séparation (11, 12) pour séparer le matériau en forme de bande (16),
- des unités de transport d'arbre d'enroulement (7, 8) pour amener de nouveaux arbres d'enroulement (18) pour le changement d'arbre d'enroulement,
- un dispositif de distribution de rouleau (14),
**caractérisé en ce**
- **qu'**un guidage d'arbre d'enroulement (6) pouvant être entraîné coopère avec respectivement un des entraînements centraux (3, 4) et déplace celui-ci sur les guidages (5) sensiblement horizontaux entre une position d'arrêt (PP) et une position d'enroulement (WP),
- **que** les entraînements centraux (3, 4) sont disposés sur le côté extérieur du carter de machine (2) et coopèrent avec le guidage d'arbre d'enroulement (6) disposé à l'intérieur du carter de machine (2),
- **que** pour un changement d'arbre d'enroulement, le guidage d'arbre d'enroulement (6) peut être déplacé conjointement avec un premier entraînement central (3), lequel entraîne la bobine (17) finie sur un arbre d'enroulement (15), de la position d'enroulement (WP) dans la position d'arrêt (PP),
- **que** le premier entraînement central (3) peut être découplé du guidage d'arbre d'enroulement (6) et peut être introduit par couplage dans sa position d'arrêt (PP),
- **qu'**un deuxième entraînement central (4) peut être couplé au guidage d'arbre d'enroulement (6) et peut être déplacé depuis sa position d'arrêt (PP) dans la position d'enroulement (WP), où le deuxième entraînement central (4) peut être couplé et peut être entraîné avec un nouvel arbre d'enroulement (18),
- **que** l'unité de cylindre de contact (9) peut être déplacée en direction du nouvel arbre d'enroulement (18) et coopère avec celui-ci,
- et **que** le matériau en forme de bande (16) peut être détaché par le système de séparation (11, 12) et peut être enroulé en une nouvelle bobine.

2. Dispositif (1) selon la revendication 1, **caractérisé en ce que**
le nouvel arbre de bobine (18) peut être transporté pour un enroulement à droite du matériau en forme de bande (16) depuis le bas dans la position d'enroulement (WP) par l'intermédiaire d'une unité de transport d'arbre d'enroulement (8).

3. Dispositif (1) selon la revendication 1 ou 2, **caractérisé en ce que** le nouvel arbre d'enroulement (18) peut être transporté pour un enroulement à gauche du matériau en forme de bande (16) depuis le haut dans la position d'enroulement (WP) par l'intermédiaire d'une unité de transport d'arbre d'enroulement (8).

4. Dispositif (1) selon la revendication 1, 2 ou 3, **caractérisé en ce que** les unités de séparation (11, 12) sont disposées au-dessus et en dessous de la position d'enroulement (WP) de l'arbre d'enroulement (18) et exécutent au choix un soulèvement, un abaissement ainsi qu'une séparation du matériau en forme de bande (16).

5. Dispositif (1) selon la revendication 4, **caractérisé en ce que** pour un enroulement à droite, le matériau en forme de bande (16) peut être soulevé et sectionné au moyen de l'unité de séparation inférieure (12) .

6. Dispositif (1) selon la revendication 5, **caractérisé en ce que** pour un enroulement à gauche, le matériau en forme de bande (16) peut être poussé vers le bas au moyen d'une unité de séparation supérieure (11) et peut être sectionné à l'aide d'un système de séparation inférieur (12).

7. Dispositif (1) selon l'une quelconque des revendications précédentes, **caractérisé en ce que**
des bandes de film, des bandes de film composite ou des films tubulaires sont le matériau en forme de bande (16).

8. Procédé d'enroulement et de changement de bobine de matériau en forme de bande (16), avec l'étape :
- d'enroulement du matériau en forme de bande (16) sur un premier arbre d'enroulement (15), lequel est entraîné par un premier entraînement central (3), dans lequel le premier entraînement central (3) coopère avec un guidage d'arbre d'enroulement (6) entraîné, dans lequel pour enrouler la bobine (17), l'arbre d'enroulement (15) coopère avec une unité de cylindre de contact (9),
**caractérisé en ce que**
le changement de bobine comprend les autres étapes :
- de déplacement de la bobine (17) finie, laquelle est entraînée par le premier entraînement central (3), à l'aide d'un guidage d'arbre d'enroulement (6) pouvant être entraîné depuis la position d'enroulement (WP) dans une position d'arrêt (PP),
- de découplage du premier entraînement central (3) du guidage d'arbre d'enroulement (6) et d'introduction par couplage dans sa position d'arrêt (PP), dans lequel le premier entraînement central (3) entraîne ultérieurement la bobine (17),
- de couplage du guidage d'arbre d'enroulement (6) à un deuxième entraînement central (4) et de déplacement du deuxième entraînement central (4) depuis sa position d'arrêt (PP) dans la position d'enroulement (WP),
- de couplage du deuxième entraînement central (4) avec un nouvel arbre d'enroulement (18) et d'entraînement du nouvel arbre d'enroulement (18),
- de déplacement de l'unité de cylindre de contact (9) en direction de l'arbre d'enroulement (18),
- de séparation du matériau en forme de bande (16) par des systèmes de séparation (11, 12) et d'enroulement de la nouvelle bobine,
- de dépôt de la bobine (17) finie à l'aide d'un dispositif de distribution de rouleau (14),
- dans lequel les entraînements centraux (2, 3) sont disposés sur un côté extérieur d'un carter de machine (2) avec des guidages (5) sensiblement horizontaux pour le guidage d'arbre d'enroulement (6), et le guidage d'arbre d'enroulement (6) est disposé à l'intérieur du carter de machine (2).

9. Procédé selon la revendication 8, **caractérisé en ce que**
un nouvel arbre d'enroulement (18) est déplacé pour un enroulement à droite du matériau en forme de bande (16) depuis le bas dans la position d'enroulement (WP) par l'intermédiaire d'une unité de transport d'arbre d'enroulement (8).

10. Procédé selon la revendication 8 ou 9, **caractérisé en ce que**
un nouvel arbre d'enroulement (18) est déplacé pour un enroulement à gauche du matériau en forme de bande (16) depuis le haut dans la position d'enroulement (WP) par l'intermédiaire d'une unité de transport d'arbre d'enroulement (8).

11. Procédé selon la revendication 10, **caractérisé en ce que**
lors de l'enroulement à gauche du matériau en forme de bande, l'unité de séparation (11) disposée au-dessus de la position d'enroulement (WP) rentre par pivotement dans le matériau en forme de bande (16) et pousse celui-ci vers le bas, l'arbre d'enroulement (18) est déplacé dans la position d'enroulement (WP), l'unité de cylindre de contact (9) est déplacée dans la position d'enroulement (WP) et le système de séparation supérieur (11) revient dans sa position initiale par pivotement, puis l'unité de séparation inférieure (12) rentre par pivotement dans le matériau en forme de bande (16) et détache la bande.

12. Procédé selon la revendication 11, **caractérisé en ce que**
lors de l'enroulement à droite du matériau en forme de bande (16), le système de séparation (12) disposé en dessous de la position d'enroulement (WP) rentre par pivotement dans le matériau en forme de bande (16) et soulève celui-ci, l'arbre d'enroulement (18) est déplacé dans la position d'enroulement (WP), l'unité de cylindre de contact (9) est déplacée dans la position d'enroulement (WP) et le système de séparation inférieur (12) pivote dans la position de découpage et détache la bande.

13. Procédé selon l'une quelconque ou plusieurs des revendications 8 à 12, **caractérisé en ce que**
le procédé est effectué dans un dispositif (1) selon les revendications 1 à 7.

14. Procédé selon l'une quelconque ou plusieurs des revendications 8 à 13, **caractérisé en ce que**
des bandes de film, des bandes de film composite ou des films tubulaires sont le matériau en forme de bande (16).
